# EUROPÄISCHE PATENTSCHRIFT

(11) **EP 0 685 402 B1**
(45) Veröffentlichungstag und Bekanntmachung des Hinweises auf die Patenterteilung: **10.03.1999**
(21) Anmeldenummer: 95107318.8
(22) Anmeldetag: 15.05.1995
(51) Int. Cl.: B65D 6/18, B65D 85/30

(54) **Behälter, insbesondere für die Lagerung und den Transport von Bechern**
Container, especially for the transport and the storage of cups
Conteneur, notamment pour le stockage et le transport des gobelets

(30) Priorität: 19.05.1994 AT 87/94 U
(43) Veröffentlichungstag der Anmeldung: 06.12.1995
(73) Patentinhaber: STEINER FREIZEITMÖBEL GESELLSCHAFT M.B.H. & Co. KG., A-4694 Ohlsdorf (AT)
(72) Erfinder: Steiner, Alfred, A-4812 Pinsdorf (AT)
(74) Vertreter: Secklehner, Günter, Dr.

(56) Entgegenhaltungen:
- WO-A-84/00736
- CH-A- 478 031
- DE-U- 9 113 502
- DE-U- 9 308 051

## Beschreibung

Die Erfindung betrifft einen Behälter, wie er im Oberbegriff des Patentanspruches 1 beschrieben ist.

Derartige Behälter werden bevorzugt aus Karton hergestellt und weisen vielfach, beabstandet und parallel zu einem Boden verlaufend, eine mit Ausstanzungen zur Aufnahme von Bechern versehene Zwischenplatte auf. Bei der Stapelung derartiger Behälter, sogenannte Trays, wird dabei das Transportgut, insbesondere die Becher, einer Druckbelastung, durch welche die Stapelfähigkeit begrenzt wird, ausgesetzt.

Bei weiters bekannten sogenannten Stapelsteigen werden besondere Eckausbildungen vorgesehen, die die Stapelkräfte aufnehmen. Nachteilig bei diesen Ausbildungen ist das hohe Transport-Leervolumen dieser Trays bzw. deren nur einmalige Verwendbarkeit und damit ein hoher Müllanfall.

Aus der WO 84/00736 ist ein Transportbehälter für Gefäße bekannt. Dieser Transportbehälter weist in ihrer Längserstreckung eben ausgebildete Seitenwände auf, wobei diese Seitenwände in den Behälterinnenraum vorspringende Verstärkungsränder mit Aussparungen aufweisen. Eine Höhe der Verstärkungsränder ist gegenüber einer Höhe der Seitenwände sehr gering. Nachteilig hierbei ist, daß die Seitenwände aufgrund ihrer ebenen Ausbildung eine sehr geringe Stabilität aufweisen und so ein lagefixierter Transport der Gefäße nicht gewährleistet werden kann. Weiters ist lediglich ein Transport von zylindrischen Gefäßen möglich, wodurch das Verwendungsgebiet dieses Transportbehälters eingeschränkt wird. Weiters ist Kontaktfläche zwischen den Verstärkungsrändern und den Gefäßen sehr klein, wodurch ein Lagefixierung der Gefäße nur bedingt möglich ist.

Aufgabe der Erfindung ist es, einen Behälter insbesondere für die Lagerung und den Transport von Bechern zu schaffen, der das Transportgut vor Belastungen bei der Stapelung der Behälter schützt und ein kleines Transportvolumen im Leerzustand aufweist.

Diese Aufgabe der Erfindung wird durch die im Patentanspruch 1 wiedergegebenen Merkmale erreicht. Der überraschende Vorteil dabei ist, daß durch die Anordnung von in den inneren Oberflächen der Seiten- und/oder Stirnwandteile ausgebildeten Aufnahmen ein hoher Befüllungsgrad der Behälter im Verhältnis zu seinen Außenabmessungen erreicht wird und die Behälter ohne Belastung des Transportgutes stapelbar sind.

Weitere vorteilhafte Ausgestaltungen sind in den abhängigen Patentansprüchen beschrieben, wodurch es insgesamt möglich ist, diese Behälter für Becher mit unterschiedlichen Abmessungen auszubilden, wobei in den Behältern durch die Ausbildungen von kreisabschnittförmigen Aufnahmen, die über einen kreisringförmigen Absatz in einen Konusbereich übergehen, eine einwandfreie Positionierung der Becher erreicht wird. Dadurch sind diese Behälter auch für automatische Befüllung mit den Bechern auf den heute üblichen Befüllanlagen mit hohen Befüllkapazitäten einsetzbar. Darüber hinaus wird durch die Ausbildung von Positionierelementen und Stapelnuten in Stegen der Böden eine direkte Stapelung der Behälter aufeinander wie auch eine Stapelung in einem sogenannten Kreuzverband ermöglicht, durch welche eine hohe Standsicherheit eines Stapels bei dessen Transport, z.B. auf einer Palette, erreicht wird.

Zum besseren Verständnis der Erfindung wird diese anhand der in den Zeichnungen dargestellten Ausführungsbeispiele näher erläutert.

Es zeigen:
- Fig. 1: einen bekannten Behälter in perspektivisch schematischer Darstellung;
- Fig. 2: einen Teilbereich des Bodens des Behälters mit in eine Ebene mit dem Boden verschwenkten Seitenwand- und Stirnwandteilen in Draufsicht;
- Fig. 3: eine Gelenksanordnung zwischen dem Boden und einem Seitenwandteil des Behälters, geschnitten, gemäß den Linien III-III in Fig. 2;
- Fig. 4: die Gelenksanordnung, geschnitten, gemäß den Linien IV-IV in Fig. 2;
- Fig. 5: eine Feststellvorrichtung zwischen dem Boden und einem Seitenwandteil, geschnitten, gemäß den Linien V-V in Fig. 2;
- Fig. 6: die Feststellvorrichtung in Seitenansicht, geschnitten, gemäß den Linien VI-VI in Fig. 5;
- Fig. 7: eine Verbindungseinrichtung zwischen einem Seitenwand- und einem Stirnwandteil des Behälters in einer teilweise aufgerichteten Stellung;
- Fig. 8: die Verbindungseinrichtung nach Fig. 7 in eingerasteter Stellung zwischen einem Seitenwandteil und einem Stirnwandteil in einer Seitenansicht, geschnitten, gemäß Linien VIII-VIII in Fig. 7;
- Fig. 9: einen erfindungsgemäßen Behälter in der Draufsicht mit speziell ausgeformten Seitenwand- und Stirnwandteilen;
- Fig. 10: eine speziell ausgeformte Seitenwand des erfindungsgemäßen Behälters in einer Seitenansicht, teilweise geschnitten, gemäß den Linien X-X in Fig. 9;
- Fig. 11: eine speziell ausgeformte Stirnwand des erfindungsgemäßen Behälters in einer Seitenansicht, teilweise geschnitten, gemäß den Linien XI-XI in Fig. 9;
- Fig. 12: einen Teilbereich eines weiteren erfindungsgemäßen Behälters in Draufsicht;
- Fig. 13: der erfindungsgemäße Behälter, geschnitten, gemäß den Linien XIII-XIII in Fig. 12;
- Fig. 14: der erfindungsgemäße Behälter, geschnitten, gemäß den Linien XIV-XIV in Fig. 12.

In der Fig. 1 ist ein Behälter 1 gezeigt. Dieser besteht aus einem Boden 2, Seitenwandteilen 3, 4, und Stirnwandteilen 5, 6, die mit dem Boden 2 an dessen umlaufenden Längs- und Querseitenflächen 7 über Gelenksanordnungen 8 verschwenkbar verbunden sind. Über diese Gelenksanordnungen 8 sind die Seitenwandteile 3, 4 und Stirnwandteile 5, 6 aus einer in etwa einen rechten Winkel zum Boden 2 bildenden Lage in etwa in eine mit dem Boden 2 eine Ebene bildende Lage verschwenkbar.

Der Boden 2 weist auf der dem Innenraum 9 des Behälters 1 zugewandten Oberfläche 10 eine Bodenplatte 11 auf, welche auf ihrer der Oberfläche 10 abgewandten und der Aufstandsfläche 12 zugewandten Unterseite 13 Stege 14 zur Versteifung hat. Diese sind mit der Bodenplatte 11 und mit den die Längs- und Querseitenflächen 7 bildenden Randleisten 15 einstückig verbunden, insbesondere an diese und die Bodenplatte 11 angeformt. Dabei entspricht die Höhe 16 der Stege 14 in etwa der Gesamtdicke 17 des Bodens 2, während die zwischen Oberfläche 10 in Richtung des Innenraumes 9 und der der Aufstandsfläche 12 zugewandten Randleistenunterseite 18 gebildete Dicke 19 der Randleiste 15 geringer ist, als die Gesamtdicke 17 des Bodens 2.

Die Seitenwandteile 3, 4 und Stirnwandteile 5, 6 sind ähnlich dem Boden 2 durch dem Innenraum 9 zugewandte Wandplatten 20 gebildet, die in Umfangsrichtung angeordnete Randleisten 21 aufweisen, welche eine vom Innenraum 9 abgewandte Außenfläche 22 der Wandplatte 20 überragen und auf der Stege 23 angeordnet sind, die mit den Randleisten 21 und der Wandplatte 20 einstückig verbunden sind. Die Seitenwandteile 3, 4 und Stirnwandteile 5, 6 weisen darüber hinaus bevorzugt Öffnungen 24 in den Wandplatten 20 auf, die zur Belüftung von im Behälter 1 aufgenommenen Waren bzw. zur Reduktion des Behältertaragewichtes dienen. Desweiteren sind mit stegartigen Verstärkungselementen 25 umrandete Grifföffnungen 26 in den Seitenwandteilen 3, 4 und/oder Stirnwandteilen 5, 6 vorgesehen.

Befinden sich die Seitenwandteile 3, 4 und Stirnwandteile 5, 6 in ihrer aufgerichteten Lage, in der sie mit dem Boden 2 einen Winkel von 90° bilden, so verläuft eine durch die Randleisten 21 und gegebenenfalls die Stege 23 gebildete äußere Hüllfläche 27 innerhalb bzw. deckungsgleich mit einer Länge 28 und einer Breite 29 des Bodens 2. Damit wird im Bereich einer Höhe 30 der Seitenwandteile 3, 4 bzw. Stirnwandteile 5, 6, welche einer Tiefe 31 des Behälters 1 entspricht und von durch die Randleisten 21 gebildeten Stirnseitenflächen 32 und den diesen zugewandten Wandplatten 20 der Stirnwandteile 5,6 ein Überdeckungsbereich 33 gebildet, welcher eine Breite 34 sowie Höhe 35 aufweist, wobei dessen Breite 34 einer Gesamtdicke 36 der Randleisten 21 der rechtwinkelig dazu verlaufenden Seitenwandteile 3, 4 entspricht.

An den Stirnseitenflächen 32 sind Verbindungseinrichtungen 37 angeordnet, welche die Stirnseitenflächen 32 in Richtung der im Überdeckungsbereich 33 angrenzenden Stirnwandteilen 5, 6 überragen und denen in diesen C-förmige Aufnahmen 38 zugeordnet sind.

In der Fig. 2 ist ein Teilbereich des Behälters 1 mit dem Boden 2 und die im Bereich der umlaufenden Längs- und Querseitenflächen 7 über die Gelenksanordnungen 8 angeordneten Seitenwandteile 4 und Stirnwandteile 6 dargestellt. Diese sind in ihrer mit dem Boden 2 eine Ebene bildenden Lage verschwenkt gezeigt. In der Gebrauchsstellung bilden die Seitenwandteile 3, 4 und Stirnwandteile 5, 6 mit dem Boden 2 einen Winkel von 90° aus. Der Seitenwandteil 4 weist auf der Stirnseitenfläche 32 die Verbindungseinrichtung 37 auf, der die Aufnahme 38 des Stirnwandteils 6 im Überdeckungsbereich 33 zugeordnet ist. Die Verbindungseinrichtung 37 wird durch einen Kupplungsfortsatz 39, der an den Stirnseitenflächen 32 der Seitenwandteile 3 bzw. 4 diese in Richtung der angrenzenden Stirnwandteile 6 bzw. 5 überragend angebracht ist, gebildet, der mit der C-förmigen Aufnahme 38, welche aus einer, parallel zu den den Stirnwandteilen 6 bzw. 5 zugeordneten Längs- und Querseitenflächen 7 verlaufende, die beiden Querschenkel der C-förmigen Aufnahme 38 bildenden Verriegelungsaufnahme 40 und aus einer den Höhenschenkel der C-förmigen Aufnahme bildenden Kupplungsöffnung 41 besteht. Bevorzugt ist der Kupplungsfortsatz 39 eher dem Bereich einer Oberkante 42 des Behälters 1 bzw. des Seitenwandteils 4 zugeordnet. Entsprechend einem mittleren Abstand 43 des Kupplungsfortsatzes 39 von der Längs- und Querseitenfläche 7 ist im Überdeckungsbereich 33 des zugeordneten Stirnwandteils 6 die Aufnahme 38 angeordnet.

Im Bereich der Längs- und Querseitenflächen 7 und benachbart zu den Gelenksanordnungen 8 sind Elemente einer Feststellvorrichtung 44 für die Seitenwandteile 3, 4 und Stirnwandteile 5, 6 angeordnet, welche in Form von Anschlägen 45 ausgebildet sind, die mit Stützflächen 46 in der Oberfläche 10 der Bodenplatte 11 zusammenwirken. Durch diese Feststellvorrichtung 44 ist eine wirksame Begrenzung des Schwenkwinkels der Seitenwandteile 3, 4 und Stirnwandteile 5, 6 in Richtung des Bodens 2 gewährleistet. Darüber hinaus ist durch die Ausbildung der Anschläge 45 und der Stützflächen 46 ein freies Verschwenken der aufgerichteten Seitenwandteile 3, 4 und Stirnwandteile 5, 6 in die Ebene mit dem Boden behindert bzw. nur nach Überwindung eines durch eine kulissenförmige Ausbildung der Stützfläche 46 vorgegebenen Widerstandes möglich. Dieser Widerstand ist es auch, der im Falle einer Beladung des Behälters 1 mit unterschiedlichem Transportgut und der daraus resultierenden, im rechten Winkel zu den in Gebrauchsstellung befindlichen Seitenwandteilen 3, 4 und Stirnwandteilen 5, 6, die in diesem Fall mit dem Boden 2 einen Winkel von 90° bilden, wirkenden horizontalen Kräfte eine Entlastung der Gelenksanordnung 8 bewirkt.

In den Fig. 3 und 4 ist die Gelenksanordnung 8 zwischen den Seitenwandteilen 3, 4 und Stirnwandteilen 5, 6 beispielsweise für den Seitenwandteil 3 und den Boden 2 und die benachbart angeordnete Feststellvorrichtung 44 gezeigt. In diesen Darstellungen ist der Seitenwandteil 3 in seiner mit dem Boden 2 eine Ebene bildenden Lage in vollen Linien und in seiner mit dem Boden ein Winkel von 90° einnehmenden Lage in strichlierten Linien gezeigt. Der Boden 2 weist eine parallel zur umlaufenden Längs-und Querseitenfläche 7 an der von der Oberfläche 10 abgewandten Randleistenunterseite 18 verlaufende Nut 47 auf. Ein der Oberfläche 10 zugewandter Nutgrund 48 ist halbkreisförmig ausgebildet, wobei eine Tiefe 49 der Nut 47 größer ist als eine Breite 50. Eine parallel zu den Längs- und Querseitenflächen 7 und der Oberfläche 10 verlaufende Längsmittelachse 51 der Gelenksanordnung 8 ist in etwa im Mittel einer Dicke 52 des Bodens 2 bzw. der die Längs- und Querseitenfläche 7 bildenden Randleiste 15. Die Längs- und Querseitenfläche 7 ist in einer quer zu ihrer Längserstreckung verlaufenden Richtung kreisförmig gerundet, wobei ein von der Längsmittelachse 51 ausgehender Radius 53 einem Abstand 54 zwischen der Oberfläche 10 des Bodens 2 und der Längsmittelachse 51 entspricht. Konzentrisch zur Längsmittelachse 51 ist in der Nut 47 ein sich in Richtung der Längsmittelachse 51 erstreckender Schwenkzapfen 55 angeordnet, der über einen Verbindungssteg 56 mit dem Seitenwandteil 3 bzw. einer dem Boden 2 zugewandten Seitenfläche 57, der den Seitenwandteil 3 in Richtung des Bodens 2 begrenzenden Randleiste 21 überragt, bewegungsverbunden ist. Eine Distanz 58 zwischen der Seitenfläche 57 und der Längsmittelachse 51 entspricht dabei in etwa dem Radius 53 der kreisförmig gerundeten Längs- und Querseitenfläche 7.

Im Bereich des Verbindungssteges 56 ist die die Nut 47 aufnehmende Randleiste 15 mit einer Ausnehmung 59 zur Aufnahme des Verbindungssteges 56 versehen, die sich von der Längs- und Querseitenfläche 7 um die Distanz 58 zuzüglich der halben Abmessung einer Dicke 60 des Verbindungssteges 56 in Richtung des den Innenraum 9 zugeordneten Bereiches des Bodens 2 erstreckt. In Richtung seiner Längserstreckung weist der Schwenkzapfen 55 eine Länge 61 auf, die in etwa dem Doppelten einer Breite 62 des Verbindungssteges 56 entspricht. Dadurch werden den Verbindungssteg 56 überragende Endbereiche 63, 64 des Schwenkzapfens 55 gebildet, über welche der Seitenwandteil 3 in der Nut 47 verschwenkbar gehaltert ist. Dabei ist die Nut 47 in einem der Endbereiche 63, 64 wie dargestellt im Endbereich 64 in Richtung der Randleistenunterseite 18 über die Breite 50 verlaufend durch einen Halteansatz 65 geschlossen, wodurch eine Aufnahmekammer 66 für den Endbereich 64 des Schwenkzapfens 55 gebildet ist.

Einer der Aufnahmekammer 66 entgegensetzt angeordneten Stirnfläche 67 des Schwenkzapfens 55 ist ein die Nut 47 in ihrer Längserstreckung begrenzendes Sperrelement 68 zugeordnet, welches am Boden 2 angeformt ist und sich von der Oberfläche 10 bis in den Bereich der Längsmittelachse 51 erstreckt und der Stirnfläche 67 zugewandt eine Anschlagfläche 69 bildet, die einer axialen Verschiebung des Schwenkzapfens 55 entgegenwirkt. Gegenüber dem Boden 2 ist das Sperrelement 68 über einen durch Schlitze 70 gebildeten Schwächungsbereich 71 in vertikaler Richtung entsprechend einem Doppelpfeil 72 elastisch verformbar. Dadurch wird ein Ineinanderfügen der Gelenksanordnung 8 durch Einführen des Schwenkzapfens 55 in die Nut 47 und die Aufnahmekammer 66 erleichtert. Durch Ausschwenken des Sperrelementes 68 aus seiner Sperrstellung für den Schwenkzapfen 55 wird ein Trennen der Gelenksanordnung 8 ermöglicht und damit die Seitenwandteile 3, 4 und Stirnwandteile 5, 6 vom Boden 2 getrennt. Um einen besseren Stapelvorgang durchführen zu können, ist es möglich, im Bereich der Randleistenunterseite 18 diese in Richtung der Aufstandsfläche 12 überragende Positionierelemente anzuordnen.

Wie nun besser den Fig. 5 und 6 zu entnehmen ist, ist der Gelenksanordnung 8 benachbart die Feststellvorrichtung 44 für den Seitenwandteil 3 mit dem Boden 2 angeordnet.

In der Fig. 5 ist die hochgeklappte Stellung des Seitenwandteils 3 analog der Fig. 4 in strichlierten Linien und die ebene Lage in vollen Linien dargestellt, wogegen in der Fig. 6 die hochgeklappte Stellung in vollen Linien dargestellt ist. Die Feststellvorrichtung 44 wird durch einen die Seitenfläche 57 des die Randleiste 21 überragenden, den Anschlag 45 bildenden Fortsatz 73 gebildet, dem die durch eine Ausnehmung 74 im Boden 2 gebildete Stützfläche 46 zugeordnet ist. Eine Anlagefläche 75 des Anschlages 45 und die mit dieser zusammenwirkende Stützfläche 46 der Ausnehmung 74 verlaufen dabei in etwa in einer Ebene, die mit der Seitenfläche 57 bzw. der Aufstandsfläche 12 einen Winkel von in etwa 45° bildet und von der Längsmittelachse 51 in Richtung des Innenraumes 9 eine vertikal auf die Ebene gemessene Distanz 76 aufweist, die in etwa dem Radius 53 der quer zur Längserstreckung kreisförmig gerundeten Längs-und Querseitenfläche 7 entspricht. Durch die Wahl eines parallel zur Distanz 76 gemessenen Abstandes 77 zwischen der Längsmittelachse 51 und der Anlagefläche 75 entsteht bei aufgerichteter Lage des Seitenwandteils 3 eine Vorspannkraft zwischen der Stützfläche 46 und der Anlagefläche 75 in Richtung des Verschwenkens des Seitenwandteils 3 in die mit dem Boden 2 eine Ebene bildende Lage.

Gleichzeitig bildet die Stützfläche 46 eine Kulissenbahn 78 mit einer Steuerkante 79 für die Anlagefläche 75 des Anschlages 45 aus, bei der ein Abstand 80 der Steuerkante 79 von der Längsmittelachse 51 größer ist als der Radius 53, wodurch dem Verschwenken des Seitenwandteils 3 in die mit dem Boden ebene Lage ein Widerstand entgegensetzt wird.

Durch diese Ausbildung der Feststellvorrichtung 44 mit der Stützfläche 46 und der Steuerkante 79 sowie der Anlagefläche 75 des Anschlages 45 wird eine Vorspann-bzw. Rückhalteeinrichtung 81 zwischen dem Boden 2 und den Seitenwandteilen 3, 4 und Stirnwandteilen 5, 6 erreicht.

Dies ermöglicht ein Verschwenken der Seitenwandteile 3, 4 und Stirnwandteile 5, 6 in ihre aufgerichtete Stellung und ein schrittweises Ineingriffbringen des Kupplungsfortsatzes 39 mit der Verriegelungsaufnahme 40, ohne daß bei der Durchführung des Vorganges die Seitenwandteile 3, 4 und Stirnwandteile 5, 6 unbeabsichtigt in die Ebene des Bodens 2 verschwenken. Darüber hinaus wird durch die Vorspann- bzw. Rückhalteeinrichtung 81 im eingekuppelten Zustand der Verbindungseinrichtung 37 eine in Verrastrichtung dieser gerichtete Vorspannkraft ausgeübt, wodurch ein unbeabsichtigtes Entkuppeln wirkungsvoll verhindert ist.

Wie nun in den Fig. 7 und 8 besser ersichtlich, kann dieses Entkuppeln auch durch eine in der Verriegelungsaufnahme 40 und dem Kupplungsfortsatz 39 befindliche Einrastvorrichtung 82 verhindert werden. Die Einrastvorrichtung 82 besteht aus einer am Stirnwandteil 6 von der C-förmig ausgebildeten Aufnahme 38, insbesondere von der den Höhenschenkel der C-förmigen Aufnahme 38 bildenden Kupplungsöffnung 41 und den die Querschenkel der Aufnahme 38 bildenden Verriegelungsaufnahme 40, an drei Seiten umgebenen und mit der Wandplatte 20 an der dem Seitenwandteil 4 zugewandten vierten Seite, aus einem Stück mit dem Wandteil 20 gefertigten, rechteckigen Lasche 83, welche aufgrund der materialeigenen Elastizität und der einseitigen Befestigung an der Wandplatte 20 eine elastische Verformbarkeit in Richtung eines rechtwinkelig zur Wandplatte 20 befindlichen Doppelpfeiles 84 aufweist. Die Lasche 83 hat eine mittlere Höhe 85 und eine mittlere Breite 86 und besitzt an der dem Innenraum 9 abgewandten Seite der Wandplatte 20 einen prismenförmigen Dorn 87. Dieser Dorn 87, der eine parallel zur Höhe 85 gemessene Länge 88 besitzt, weist eine die Außenfläche 22 in Richtung der dem Innenraum 9 abgewandten Seite überragende und zu einer Spitze verlaufenden Dornhöhe 89 auf. Die Kupplungsöffnung 41 hat eine Schlitzbreite 90, die im rechten Winkel zu einer rechtwinkelig zur Aufstandsfläche 12 befindlichen Schlitzhöhe 91 angeordnet ist. Der an der Stirnseitenfläche 32 des Seitenwandteils 4 bzw. 3 diese in Richtung des Stirnwandteiles 6 bzw. 5 überragende Kupplungsfortsatz 39 ist zusammengesetzt aus einer parallel zur Stirnseitenfläche 32 verlaufenden Stirnplatte 92 und im rechten Winkel diese mit der Stirnseitenfläche 32 verbindenden Stege 93. Die Stirnplatte 92 weist an ihrer der Stirnseitenfläche 32 zugewandten Innenseite 94 eine Rastnut 95 auf, die durch eine Tiefe 96 eine Schwächung des Querschnittes der Stirnplatte bewirkt. Eine Weite 97 des Kupplungsfortsatzes wird durch die Stirnseitenfläche 32 und die Innenseite 94 des Kupplungsfortsatzes 39 gebildet. Sollen nun die Seitenwandteile 3, 4 mit den Stirnwandteilen 5, 6 verriegelt werden, so werden diese vier Wandteile von ihrer ebenen Lage in eine mit der Aufstandsfläche 12 einen Winkel von 90° bildende Position geschwenkt. Die Seitenwandteile 4, 3 werden um ein geringes die durch den Winkel von 90° gebildete Position in Richtung des Innenraums 9 übersteigendes Winkelmaß weitergeschwenkt, sodaß der Kupplungsfortsatz 39, insbesondere dessen Stirnplatte 92, in eine vertikale Teilöffnung 98 der Kupplungsöffnung 41 eingeführt werden kann. Nach einem Zurückschwenken der Seitenwandteile 3 bzw. 4 von der um ein geringes Winkelmaß in den Innenraum 9 geschwenkten Stellung in Richtung der mit der Aufstandsfläche 12 einen Winkel von 90° bildenden Gebrauchsstellung gleiten die Stege 93 in die horizontale Verriegelungsaufnahme 40 und die Lasche 83 wird aufgrund des Abgleitens des Dornes 87 an der Innenseite 94 der Stirnplatte 92 und der dem Material innewohnenden Elastizität von der mit der Wandplatte 20 ebenen Lage in Richtung der Stirnseitenfläche 32 des Seitenwandteiles 3 bzw. 4 ausgelenkt. Bei Erreichen der exakten mit der Aufstandsfläche 12 einen Winkel von 90° bildenden Gebrauchsstellung federt die Lasche 83 von der ausgelenkten Stellung in die mit der Wandplatte 20 ebenen Stellung zurück, indem der Dorn 87 in die Rastnut 95 bewegt wird. In dieser eingerasteten Stellung wird nun ein Auseinanderklappen der Seitenwandteile 3, 4 bzw. Stirnwandteile 5, 6 verhindert.

In den Fig. 9 bis 11 ist ein Behälter in der Draufsicht mit speziell ausgeformten Seitenwandteilen 3, 4 und Stirnwandteilen 5, 6 gezeigt. Die Seitenwandteile 4 bzw. 3 weisen an ihrer Wandplatte 20 kreissegmentförmige in Richtung der Außenfläche 22 weisende Aufnahmen 99 auf, welche mit einem Radius 100 versehen sind, der einem maximalen Außenradius eines bevorzugt zylindrisch-kegelstumpfförmigen Transportgutes, wie z.B. Becher, Gläser, Flaschen etc., entspricht. Die Aufnahmen 99 sind sowohl in Richtung der Länge 28, als auch in Richtung der Breite 29 des Behälters 1 durch eine Teilung 101 voneinander distanziert, deren Maß dem zweifachen Radius 100 entspricht und die den Abständen der in den Schnittpunkten von parallel zu den Seitenwandteilen 3, 4 über die gesamte Länge 28 verlaufenden Längsachsen 102 und parallel zu den Stirnwandteilen über die gesamte Breite 29 verlaufenden Querachsen 103 der Aufnahmen 99 liegenden Zentren 104, welche die Mittelpunkte des Radius 100 darstellen, entsprechen. Weiters sind in den Wandplatten 20 der Seitenwandteile 4 bzw. 3 Ausnehmungen 105 angeordnet, die rechteckig ausgeformt sind. Diese Ausnehmungen 105 weisen zwei sich zugewandte parallel zu den Stirnseitenflächen 32 im rechten Winkel zur Wandplatte 20 verlaufende Seitenflächen 106 auf, welche durch eine Breite 107 voneinander distanziert sind, wobei die Querachsen 103 durch den halben Abstand der Breite 107 verlaufen, sodaß sich eine symmetrisch zu den Querachsen 103 befindliche Anordnung der Seitenflächen 106 ergibt. Die Ausnehmungen 105 dienen einer möglichst großen Minimierung der Breite 29 des Behälters 1 dadurch, daß zylindrische Transportgüter nicht mit der Wandplatte 20 tangieren, sondern mit der dem Behälter 1 umgebenden Hüllfläche 27. Weiters besitzt der Behälter 1 an der der Aufstandsfläche 12 zugewandten Unterseite 13 des Bodens 2 eine parallel zu den Stirnwandteilen 5 bzw. 6 über die gesamte Breite 29 verlaufende Stapelnut 108, welche die an der Unterseite 13 gelegenen Stege 14 unterbricht und in Richtung der Aufstandsfläche 12 geöffnet ist. Eine Nutachse 109 der Stapelnut 108 verläuft in deren Symmetrieachse genau im halben Abstand der Länge 28.

Wie in Fig. 10 besser ersichtlich, weist die Stapelnut 108 eine über die gesamte Breite 29 des Behälters 1 gleichbleibende, die Stege 14 unterbrechende, durch die Nutachse 109 in zwei gleiche Teile geteilte Nutbreite 110 auf, welche in etwa der zweifachen Gesamtdicke 36 der Seitenwand- und/oder Stirnwandseite 3 bis 6 entspricht bzw. geringfügig größer ist. Einer Nuttiefe 111 entspricht ein Höhenabstand von der Aufstandsfläche 12 zur Unterseite 13 des Bodens 2. Die Stapelnut 108 wird an ihren den Stirnwandteilen 5 bzw. 6 zugewandten Seiten durch im rechten Winkel zur Unterseite 13 diese in Richtung der Aufstandsfläche 12 überragenden Nutseiten 112 begrenzt, welche in Richtung der Aufstandsfläche 12 ca. 45° zur Aufstandsfläche 12 in Richtung der Stirnwandteile 5 verlaufende die Nutbreite 110 überragenden Nutflanken 113 übergehen.

Die Aufnahmen 99 bestehen aus den Ausnehmungen 105, die in eine die in der Höhe 35 parallel zum Boden 2 verlaufende Randleiste 21 in Richtung des Bodens 2 überragende Tiefe 114 reicht. Identisch mit der Symmetrieachse der Ausnehmungen verläuft eine im rechten Winkel zum Boden 2 befindliche im Zentrum 104 liegende Aufnahmeachse 115. Von den Seitenflächen 106 der Ausnehmungen 105 verläuft, wie in Fig. 9 ersichtlich, ein Krümmungsbereich 116 mit einem Krümmungsradius 117, welcher ident ist mit dem Radius 100 des Transportgutes. Der Krümmungsbereich 116 bewirkt eine symmetrisch zur Querachse 103 verlaufende kreissegmentförmige Einbuchtung 118 der Seitenwandteile 3 bzw. 4 und damit eine Verringerung der Gesamtdicke 36, wobei eine parallel zu den Seitenwandteilen 3 bzw. 4 gedachte Tangente 119 an den Krümmungsradius 117 in etwa deckungsgleich mit der Hüllfläche 27 des Behälters 1 verläuft. Vorteilhaft ist es, wenn die Breite 29 und/oder die Länge 28 des Behälters 1 einem ganzzahligen Vielfachen des Krümmungsradius 117 im Bereich des Absatzes 120 entspricht.

An die Ausnehmung 105 anschließend, die Tiefe 114 in Richtung des Bodens 2 überragend, befindet sich ein Absatz 120, der einen Absatzradius 121 hat, der konzentrisch zum Radius 100 verläuft und dessen Mittelpunkt im Zentrum 104 liegt. Weiters weist der Absatz 120 eine die Tiefe 114 in Richtung des Bodens 2 überragende Tiefe 122 auf, an der in Richtung des Bodens 2 ein Konusbereich 123 anschließt.

Fig. 11 zeigt einen Schnitt entlang einer Linie XI-XI in Fig. 9 durch den Behälter 1 und den konischen Verlauf des Konusbereiches 123. Der Konusbereich 123 beginnt mit einem maximalen Konusradius 124, welcher kleiner ist als der Absatzradius 121 und in den Seitenwandteilen 3 bzw. 4 in seiner Umfangrichtung eine Konusoberkante 125 bildet, die in einer Höhe 126 der Seitenwandteile 3 bzw. 4 verläuft, welche gebildet wird aus der Höhe 35 abzüglich der Tiefe 114 und der Tiefe 122. Der Konusbereich 123 weist einen von der Konusoberkante beginnenden, in Richtung des Bodens 2 verlaufenden, kleiner werdenden Radius auf, der in einer von der dem Innenraum 9 zugewandten Seite der Wandplatte 20 tangierenden Endradius 127 endet.

Die Stirnwandteile 5 bzw. 6 weisen keinen derartigen Konusbereich auf, sondern eine kreisbogenförmige von der dem Innenraum 9 zugewandten Seite der Wandplatte 20 in Richtung der Hüllfläche 27 des Behälters 1 verlaufende Vertiefung 128 mit dem Radius 100 auf, welche symmetrisch zu den Längsachsen 102 angeordnet ist. Eine Höhe 129 der Vertiefung 128 ist deckungsgleich mit der Summe der Tiefe 114 und Tiefe 122 der Aufnahme 99 der Seitenwandteile 3, 4, sodaß die Aufnahme 99 der Seitenwandteile 3 bzw. 4 ihre Fortführung in den Vertiefungen 128 der Stirnwandteile 5 bzw. 6 findet. Die Stirnwandteile 5 bzw. 6 weisen bei dieser Ausbildung eine durchgehende Oberkante 42 auf.

Eine weitere Möglichkeit der Ausbildung der Seitenwandteile 3 bzw. 4 und der Stirnwandteile 5 bzw. 6 zeigen die gemeinsam beschriebenen Fig. 12, 13 und 14.

Der dargestellte Behälter 1 besitzt ebenfalls Aufnahmen 99 für zylindrisch-kegelstumpfförmige Transportgüter mit einem Krümmungsbereich 116 und einem Konusbereich 123. Der Krümmungsbereich 116 hat einen Krümmungsradius 117, der dem Radius 100 eines Transportgutes entspricht. Der Konusbereich 123 weist einen maximalen Konusradius 124 auf, der sich von der Konusoberkante 125 in Richtung des Bodens 2 zum Endradius 127 verkleinert. Die Tangente 119 des Krümmungsradius 117 verläuft nicht ident mit der Hüllfläche 27, sondern befindet sich um eine von der dem Innenraum 9 zugewandten Seite der Wandplatte 20 in Richtung der Hüllfläche 27 zu messende Eintiefung 130, was eine Verringerung der Gesamtdicke 36 im Krümmungsbereich 116 bewirkt. Das Gleiche gilt für die Stirnwandteile 5 bzw. 6, die ebenso Aufnahmen 99 mit Einbuchtungen 118 und Eintiefungen 130 aufweisen.

Der Behälter 1 weist eine bereits in Fig. 9 beschriebene Stapelnut 108 auf. Zum Unterschied zum Behälter in Fig. 9 weist dieser Behälter eine durchlaufende Oberkante 42 auf. Im Anschluß an die von der Randleiste 21 vertikal in Richtung des Bodens 2 verlaufende Tiefe 114 befindet sich der die Tiefe des Bodens 2 überragende, in den Seitenwandteilen 3 bzw. 4 sowie in den Stirnwandteilen 5 bzw. 6 angeordnete, in einem Winkel von 45° zur senkrechten Wandposition in Richtung des Innenraumes 9 nach unten verlaufende Absatz 120, der in der im Anschluß an die Tiefe 114 gelegenen Tiefe 122 in den Konusbereich 123 übergeht. Der Konusbereich 123 ist gleich ausgebildet, wie in den Fig. 10 bzw. 11 beschrieben. Weiters ist es möglich, im Bereich der Oberkante 42 in Umfangsrichtung voneinander distanzierte Zentrieröffnungen anzuordnen. Abschließend sei der Ordnung halber darauf hingewiesen, daß in den Zeichnungen einzelne Bauteile und Baugruppen zum besseren Verständnis der Erfindung unproportional und maßstäblich verzerrt dargestellt sind.

## Patentansprüche

1. Behälter (1)für die Lagerung und den Transport von insbesondere becherartigen Gefäßen, mit einem Boden (2) und mit diesem aus einer in etwa zum Boden (2) senkrechten Stellung in eine mit dem Boden (2) ebene Lage verschwenkbar über im Bereich der umlaufenden Längs- und Querseitenflächen (7) angeordnete Gelenksanordnungen (8) verbundenen Seitenwandteilen (3, 4) und Stirnwandteilen (5, 6) und mit zwischen den Seitenwandteilen (3, 4) und Stirnwandteilen (5, 6) angeordneten Verbindungseinrichtungen (37, 40), dadurch gekennzeichnet, daß in den Seitenwandteilen (3, 4) und/oder den Stirnwandteilen (5, 6) in Richtung ihrer Längsausdehnung (28) bzw. Breitenausdehnung (29) zueinander beabstandete, von ihrer inneren Oberfläche (10) zur Außenfläche (22) hin Aufnahmen (99) für die gefäße ausgespart sind.

2. Behälter nach Anspruch 1, dadurch gekennzeichnet, daß die Verbindungseinrichtungen (37, 40) im Bereich von die Seitenwandteile (3, 4) entsprechend den Längs- und Querseitenflächen (7) begrenzenden Stirnseitenflächen angeordnet und als Kupplungsvorrichtung ausgebildet sind, von der ein Teil in Richtung eines Überdeckungsbereiches (33) des weiteren, unter 90° angeordneten Stirnwandteils (5, 6) als Kupplungsfortsatz (39) vorragt, wahrend der zweite Teil durch im Überdeckungsbereich (33) der Seiten- bzw. Stirnwandteile (3, 4, 5, 6) angeordnete mit den Kupplungsfortsätzen (39) zusammenwirkende Kupplungsöffnungen (41) gebildet ist,und daß zwischen den Seiten- bzw. Stirnwandteilen (3, 4, 5, 6) und/oder zwischen diesen und dem Boden (2) eine Feststellvorrichtung (44) angeordnet ist, die eine in Verrastrichtung der Verbindungseinrichtung (37) gerichtete Vorspannkraft ausübt.

3. Behälter nach Anspruch 1oder 2, dadurch gekennzeichnet, daß die Gelenksanordnung (8) zwischen den Seiten- bzw. Stirnwandteilen (3, 4, 5, 6) und dem Boden (2) durch über Verbindungsstege (56) an die Seiten- bzw. Stirnwandteile (3, 4, 5, 6) in Richtung von die Bodenaufstandsfläche (12) begrenzenden Randleisten (15) angeformte Schwenkzapfen (55) gebildet sind, die in durch Nuten (47) gebildeten Schwenkaufnahmen in den Längs- und Querseitenflächen (7) bzw. Randleisten (15) des Bodens (2) schwenkbar gehaltert sind.

4. Behälter nach einem der Ansprüche 1 bis 3, dadurch gekennzeichnet, daß die Längs- und Querseitenflächen (7) quer zu ihrer Längserstreckung kreisbogenförmig ausgebildet sind, wobei ein Mittelpunkt eines Radius (53) der kreisbogenförmigen Ausbildung auf einer Längsmittelachse (51) des Schwenkzapfens (55) liegt.

5. Behälter nach Anspruch 4, dadurch gekennzeichnet, daß einer Stirnfläche (67) des Schwenkzapfens (55) der Gelenksanordnung (8) ein elastisch verformbares, mit dem Boden (2) bevorzugt einstückig verbundenes Sperrelement (68) zugeordnet ist, welches einer Axialverschiebung des Schwenkzapfens (55) entgegenwirkt.

6. Behälter nach einem der Ansprüche 1 bis 6, dadurch gekennzeichnet, daß eine am Boden (2) angeordnete Aufnahmekammer (66) für den Schwenkzapfen (55) an ihrem dem Sperrelement (68) entgegengesetzten Endbereich in Richtung der Unterseite (13) des Bodens (2) geschlossen ausgebildet ist.

7. Behälter nach einem der Ansprüche 1 oder 2, dadurch gekennzeichnet, daß die Feststellvorrichtung (44) durch die dem Boden (2) zugewandte Randleiste (21) der Seiten- bzw. Stirnwandteile (3, 4, 5, 6) in Richtung auf den Boden (2) überragende Anschläge (45) gebildet ist, die mit einer eine Stützfläche (46) bildenden Ausnehmung (74) im Boden (2) bzw. in den Randleisten (15) des Bodens zusammenwirken.

8. Behälter nach Anspruch 7, dadurch gekennzeichnet, daß die Stützfläche (46) der zwischen den Seiten- bzw. Stirnwandteilen (3, 4, 5, 6) und dem Boden (2) angeordneten Anschläge (45) zu der Längsmittelachse (51) der Gelenksanordnung (8) exzentrisch verläuft und eine Vorspann- oder Rückhalteeinrichtung (81) gegen das Verschwenken der Seiten- bzw. Stirnwandteile (3, 4, 5, 6) aus ihrer zum Boden (2) senkrecht verlaufenden Stellung in eine mit dem Boden (2) eben verlaufende Stellung bildet.

9. Behälter nach Anspruch 8, dadurch gekennzeichnet, daß die durch die Ausnehmung (74) gebildete Stützfläche (46) und ein Fortsatz (73) mit der Anlagefläche (75) eine Überlastsicherung für eine Druckbelastung der Seiten- bzw. Stirnwandteile (3, 4, 5, 6) aus Richtung auf den Innenraum (9) des Behälters (1) bilden.

10. Behälter nach einem oder mehreren der Ansprüche 1 bis 3 und 5 bis 8, dadurch gekennzeichnet, daß der Boden (2) an seinen die Längs und Querseitenflächen (7) begrenzenden Randleisten (15) in Umfangsrichtung des Behälters (1) zueinander beabstandete, eine Randleistenunterseite (18) in Richtung zur Aufstandsfläche (12) überragende Positionierelemente aufweist.

11. Behälter nach Anspruch 1, dadurch gekennzeichnet, daß die Aufnahmen (99) in einer zum Boden (2) parallel verlaufenden Ebene kreisabschnittförmig ausgebildet sind und die parallel zum Boden (2) gemessene Tiefe der Aufnahme (99) mit zunehmendem Abstand vom Boden (2) größer wird.

12. Behälter nach Ansprüch 1 oder 11, dadurch gekennzeichnet, daß jede Aufnahme (99) in Richtung zur Oberkante (42) der Seitenwand- und/oder Stirnwandteile (3, 4, 5, 6) hin einen kreisringförmigen Absatz (120) aufweist, dessen dem Innenraum (9) zugewandte Oberfläche einen Zylinderabschnitt bildet.

13. Behälter nach einem der Ansprüche, 11 oder 12, dadurch gekennzeichnet, daß der Übergangsbereich zwischen dem Absatz (120) und der Aufnahme (99) kegelstumpfförmig ausgebildet ist.

14. Behälter nach einem der Ansprüche 1 bis 3, 7, 9 oder 12, dadurch gekennzeichnet, daß die Seitenwand- und/oder Stirnwandteile (3, 4, 5, 6) im Bereich der Aufnahmen (99) zwischen einer Oberkante des Absatzes (120) und der Oberkante (42) verlaufende Ausnehmungen (105) aufweisen.

15. Behälter nach einem der Ansprüche 1 bis 3, 5 bis 8, 10 oder 11, dadurch gekennzeichnet, daß der Boden (2) auf der vom Innenraum (9) abgewandten Unterseite (13) diese überragende Stege (14) aufweist.

16. Behälter nach Anspruch 15, dadurch gekennzeichnet, daß die Stege (14) zumindest im Bereich einer den Behälter (1) in Richtung der Länge (28) halbierenden Symmetrieebene Stapelnuten (108) aufweisen.

17. Behälter nach Anspruch 16, dadurch gekennzeichnet, daß die Breite (107) einer Stapelnut (108) geringfügig größer als die zweifache Gesamtdicke (36) der Seitenwand- und/oder Stirnwandteile (3, 4, 5, 6) ist.

18. Behälter nach Anspruch 12, dadurch gekennzeichnet, daß die Breite (29) des Behälters (1) und/oder seine Länge (28) einem ganzzahligen Vielfachen des Krümmungsradius (117) im Bereich des Absatzes (120) entspricht.

19. Behälter nach einem der Ansprüche 1 bis 3, 7, 9, 12, 14, 17, dadurch gekennzeichnet, daß die Oberkante (42) der Seitenwand- und/oder Stirnwandteile (3, 4, 5, 6) in Umfangsrichtung des Behälters (1) beabstandete Zentrieröffnungen aufweist.

20. Behälter nach einem der Ansprüche 1 bis 12, 14, 17, dadurch gekennzeichnet, daß der Boden (2) und/oder die Seiten- bzw. Stirnwandteile (3, 4, 5, 6) mit der Verbindungseinrichtung (37) und der Gelenksanordnung (8) durch Formteile, insbesondere einstückige Spritz- bzw. Gußteile aus z.B. Kunststoff, gebildet sind.

## Claims

1. Container (1) for the storage and the transport in particular of cup-like vessels, with a base (2) and side wall parts (3, 4) and end wall parts (5, 6) connected therewith that are pivotable from a position perpendicular to the base (2) to a position fat with the base (2) by means of hinge arrangements (8) arranged in the region of the rotating longitudinal and transverse side surfaces (7) and with connecting mechanisms (37, 40) arranged between the side wall parts (3, 4) and end wall parts (5, 6), characterised in that in the side wall parts (3, 4) and/or the end wall parts (5, 6) spaced apart in the direction of their longitudinal extension (28) or width extension (29) from the inner surface (10) to the outer surface (22) mounts (99) are formed for the cups.

2. Container according to claim 1, characterised in that the connecting mechanisms (37, 40) are arranged in the region of end side surfaces delimiting the side wall parts (3, 4) according to the longitudinal and transverse side surfaces (7) and are in the form of a coupling device, one part of which projects in the direction of an overlapping area (33) of the other end wall part (5, 6) arranged 90° thereto, as a coupling extension (39), whilst the second part is in the form of coupling openings (41) arranged in the overlapping region (33) of the side or end wall parts (3, 4, 5, 6) engaging with the coupling extensions (39), and in that between the side or end wall parts (3, 4, 5, 6) and/or between the latter and the base (2) a fastening mechanism (44) is arranged, which exerts a preloading force directed in the locking direction of the connecting mechanism (37).

3. Container according to claim 1 or 2, characterised in that the hinge arrangements (8) between the side or end wall parts (3, 4, 5, 6) and the base (2) are in the form of pivot pins (55) formed by connecting webs (56) on the side or end wail parts (3, 4, 5, 6) in the direction of edge strips (15) delimiting the base standing surface (12), which pivot pins are pivotably held in pivot mounts formed by grooves (47) in the longitudinal and transverse side surfaces (7) or edge strips (15) of the base (2).

4. Container according to one of claims 1 to 3, characterised in that the longitudinal and transverse side surfaces (7) are designed to be circular obliquely to their longitudinal extension, whereby a middle point of a radius (53) of the circular design lies on a longitudinal middle axis (51) of the pivot pin (55).

5. Container according to claim 4, characterised in that to an end surface (67) of the pivot pin (55) of the hinge arrangement (8) and elastically deformable locking element (68) connected preferably in one piece with the base (2) is assigned, which opposes an axial displacement of the pivot pin (55).

6. Container according to one of claims 1 to 6, characterised in that a mounting chamber (66) arranged on the base (2) for the pivot pin (55) at its end region opposite the locking element (68) is designed to be closed in the direction of the underside (13) of the base (2).

7. Container according to one of claims 1 or 2, characterised in that the fastening mechanism (44) is formed by stops (45) projecting beyond the edge strip (21) of the side or end wall parts (3, 4, 5, 6) facing the base (2) in the direction of the base (2), which stops engage with a recess (74) in the base (2) or in the edge strips (15) of the base forming a support surface (46).

8. Container according to claim 7, characterised in that the support surface (46) of the stops (45) arranged between the side or end wall parts (3, 4, 5, 6) and the base (2) runs eccentrically to the longitudinal middle axis (51) of the hinge arrangement (8), and forms a preclamping or retaining mechanism (81) against the pivoting of the side or end wall parts (3, 4, 5, 6) from their position perpendicular to the base (2) into a position flat with the base (2).

9. Container according to claim 8, characterised in that the support surface (46) formed by the recess (76) and an extension (73) with the bearing surface (75) forms an overloading security for a pressure loading of the side or end wall parts (3, 4, 5, 6) from the direction of the inner chamber (9) of the container (1).

10. Container according to one or more of claims 1 to 3 and 5 to 8, characterised in that the base (2) on its edge strips (15) delimiting the longitudinal and transverse side surfaces (7) in the circumferential direction of the container (1) has spaced apart positioning elements projecting over an edge strip underside (18) in the direction of the standing surface (12).

11. Container according to claim 1, characterised in that the recesses (99) are designed to be circular segment shaped in a plane running parallel to the base (2) and the depth of the mount (99) measured parallel to the base (2) is greater with increasing distance from the base (2).

12. Container according to claim 1 or 11, characterised in that each mount (99) comprises in the direction of the upper edge (42) of the side wall and/or end wall parts (3, 4, 5, 6) a circular-annular shaped shoulder (120), the surface of which facing the inner chamber (9) forms a cylindrical section.

13. Container according to one of claims 11 or 12, characterised in that the transition region between the shoulder (120) and the mount (99) is designed to be in the shape of a truncated cone.

14. Container according to one of claims 1 to 3, 7, 8 or 12, characterised in that the side wall and/or end wall parts (3, 4, 5, 6) in the region of the mounts (99) have recesses (105) running between an upper edge of the shoulder (120) and the upper edge (42).

15. Container according to one of claims 1 to 3, 5 to 8, 10 or 11, characterised in that the base (2) on the lower side (13) opposite the inner chamber (9) comprises said projecting webs (14).

16. Container according to claim 15, characterised in that the webs (14) at least in the region of a plane of symmetry halving the container (1) in the direction of the length (28) comprise stacking grooves (108).

17. Container according to claim 16, characterised in that the width (107) of a stacking groove (108) is slightly more than twice the total thickness (36) of the side wall and/or end wall parts (3, 4, 5, 6).

18. Container according to claim 12, characterised in that the width (29) of the container (1) and/or its length (28) corresponds to a whole number multiple of the radius of curvature (117) in the region of the shoulder (120).

19. Container according to one of claims 1 to 3, 7, 9, 12, 14, 17, characterised in that the upper edge (42) of the side wall and/or end wall parts (3, 4, 5, 6) in the circumferential direction of the container (1) has spaced apart centring openings.

20. Container according to one of claims 1 to 12, 14, 17, characterised in that the base (2) and/or the side or end wall parts (3, 4, 5, 6) with the connecting mechanism (37) and the hinge arrangement (8) are formed by mouldings, in particular one piece injection mouldings or castings, e.g. made of plastic.

## Revendications

1. Conteneur (1) pour le stockage et le transport notamment de récipients en forme de gobelet, avec un fond (2) et avec des parties de parois latérales (3, 4) reliées à celui-ci de manière pivotante d'une position à peu près perpendiculaire au fond (2) en une position plane avec le fond (2), par des agencements d'articulation (8) disposés au voisinage des faces latérales longitudinales et transversales (7) s'étendent tout autour, et des parties de parois frontales (5, 6) et avec des installations d'assemblage (37, 40) disposées entre les parties de parois latérales (3, 4) et les parties de parois frontales (5, 6), caractérisé en ce que sont ménagés dans les parties de parois latérales (3, 4) et/ou les parties de parois frontales (5, 6), dans la direction de leur extension longitudinale (28) respectivement de leur extension en largeur (29), des logements (99) pour les récipients, espacés les uns des autres, de leur face supérieure intérieure (10) à la face extérieure (22).

2. Conteneur selon la revendication 1 caractérisé en ce que les installations d'assemblage (37, 40) sont disposées au voisinage de faces latérales frontales délimitant les parties de parois latérales (3, 4) conformément aux faces latérales longitudinales et transversales (7) et sont réalisées sous forme de dispositif d'accouplement dont une partie dépasse en direction d'une zone de recouvrement (33) de la partie de paroi frontale additionnelle (5, 6), disposée selon 90°, comme prolongement d'accouplement (39) tandis que la deuxième partie est formée par des ouvertures d'accouplement (41) coopérant dans la zone de recouvrement (33) des parties de parois latérales respectivement frontales (3, 4, 5, 6) avec les prolongements d'accouplement (39), et en ce qu'il est disposé entre les parties de parois latérales respectivement frontales (3, 4, 5, 6) et/ou entre celles-ci et le fond (2) un dispositif de fixation (44) qui exerce une force de précontrainte orientée dans la direction d'enclenchement du dispositif d'assemblage (37).

3. Conteneur selon la revendication 1 ou 2, caractérisé en ce que l'agencement d'articulation (8) entre les parties de parois latérales respectivement frontales (3, 4, 5, 6) et le fond (2) est formé par des pivots (55) rapportés par formage par des baguettes d'assemblage (56) aux parties de parois latérales respectivement frontales (3, 4, 5, 6) en direction de rebords (15) délimitant la surface d'appui de fond (12), qui sont retenus d'une manière pivotante dans des logements de pivotement formés par des rainures (47) dans les faces latérales longitudinales et transversales (7) respectivement rebords (15) du fond (2).

4. Conteneur selon l'une des revendications 1 à 3, caractérisé en ce que les faces latérales longitudinales et transversales (7), transversalement à leur extension longitudinale, sont réalisées en forme d'arc de cercle, où un centre d'un rayon (53) de la réalisation en forme d'arc de cercle se situe sur un axe médian longitudinal (51) du pivot (55).

5. Conteneur selon la revendication 4, caractérisé en ce qu'il est associé à une face frontale (67) du pivot (55) de l'agencement d'articulation (8) un élément de blocage (68) élastiquement déformable, relié de préférence en une pièce au fond (2) qui s'oppose à un déplacement axial du pivot (55).

6. Conteneur selon l'une des revendications 1 à 6, caractérisé en ce qu'une chambre de réception (66) pour le pivot (55) disposée au fond (2) est fermée à sa zone d'extrémité opposée à l'élément de blocage (68) en direction du côté inférieur (13) du fond (2).

7. Conteneur selon l'une des revendications 1 ou 2, caractérisé en ce que le dispositif de fixation (44) est formé par des butées (45) faisant saillie sur la baguette de bord (21) orientée vers le fond (2) des parties de parois latérales respectivement frontales (3, 4, 5, 6) en direction du fond (2), qui coopèrent avec un évidement (74) constituant une surface d'appui (46) dans le fond (2) respectivement dans les baguettes de bord (15) du fond.

8. Conteneur selon la revendication 7, caractérisé en ce que la face d'appui (46) des butées (45) disposées entre les parties de parois latérales respectivement frontales (3, 4, 5, 6) elle le fond (2) s'étend d'une manière excentrique relativement à l'axe médian longitudinal (51) de l'agencement d'articulation (8) et forme une installation de précontrainte ou de retenue (81) contre le pivotement des parties de parois latérales respectivement frontales (3, 4, 5, 6) de leur position s'étendent perpendiculairement au fond (2) en une position plane avec le fond (2).

9. Conteneur selon la revendication 8, caractérisé an ce que la face d'appui (46) formée par l'évidement (74) et un prolongement (73) forment avec la face d'application (75) une sécurité à l'encontre d'une surcharge pour une charge de pression des parties de parois latérales respectivement frontales (3, 4, 5, 6) en direction de l'espace intérieur (9) du conteneur (1).

10. Conteneur selon l'une ou plusieurs des revendications 1 à 3 et 5 à 8, caractérisé en ce que le fond (2) présente à ses baguettes de bord (15) délimitant les surfaces latérales longitudinales et transversales (7), des éléments de positionnement espacés les uns des autres dans la direction du pourtour du conteneur (1) et faisant saillie sur un côté inférieur de baguette de bord (18) en direction vers la face d'appui (12).

11. Conteneur selon la revendication 1, caractérisé en ce que les logements (99) sont réalisés en forme de segments de cercle dans un plan s'étendent parallèlement au fond (2) et que la profondeur du logement (99) mesurée parallèlement au fond (2) augmente au fur et à mesure qu'augmente l'écart relativement au fond (2).

12. Conteneur selon la revendication 1 ou 11 caractérisé en ce que chaque logement (99) présente un gradin en forme d'anneau de cercle (120) en direction vers l'arête supérieure (42) des parties de parois latérales et/ou frontales (3, 4, 5, 6) dont la surface orientée vers l'espace intérieur (9) forme un tronçon cylindrique.

13. Conteneur selon l'une des revendications 11 ou 12, caractérisé en ce que la zone de transition entre le gradin (120) et le logement (99) est réalisée d'une manière tronconique.

14. Conteneur selon l'une des revendications 1 à 3, 7, 9 ou 12, caractérisé en ce que les parties de parois latérales et/ou frontales (3, 4, 5, 6) présentent au voisinage des logements (99) des évidements (105) s'étendant entre une arête supérieure du gradin (120) et l'arête supérieure (42).

15. Conteneur selon l'une des revendications 1 à 3, 5 à 8, 10 ou 11, caractérisé en ce que le fond (2), sur le côté inférieur (13) détourné de l'espace intérieur (9), présente des baguettes (14) dépassant celui-ci.

16. Conteneur selon la revendication 15, caractérisé en ce que les baguettes (14) présentent des rainures d'empilage (108) au moins au voisinage d'un plan de symétrie divisant le conteneur (1) en direction de la longueur (28).

17. Conteneur selon la revendication 16, caractérisé en ce que la largeur (107) d'une rainure d'empilage (108) est légèrement plus grande que l'épaisseur totale double (36) des parties de parois latérales et/ou frontales (3, 4, 5, 6).

18. Conteneur selon la revendication 12, caractérisé en ce que la largeur (29) du conteneur (1) et/ou sa longueur (28) correspond à un multiple entier du rayon de courbure (117) au voisinage du gradin (120).

19. Conteneur selon l'une des revendications 1 à 3, 7, 9, 12, 14, 17, caractérisé en ce que l'arête supérieure (42) des parties de parois latérales et/ou frontales (3, 4, 5, 6) présente des ouvertures de centrage espacées dans la direction de pourtour du conteneur (1).

20. Conteneur selon l'une des revendications 1 à 12, 14, 17, caractérisé en ce que le fond (2) et/ou les parties de parois latérales respectivement frontales (3, 4, 5, 6) avec le dispositif d'assemblage (37) et l'agencement d'articulation (8) sont constitués par des pièces moulées, notamment des pièces moulées ou coulées en une pièce, par exemple en matière synthétique.
